# DEMANDE DE BREVET EUROPEEN

(11) **EP 0 322 270 A1**
(43) Date de publication de la demande: **28.06.1989**
(21) Numéro de dépôt: 88403066.9
(22) Date de dépôt: 05.12.1988
(51) Int. Cl.: F42B 15/033, F42B 13/50

(54) **Vecteur guidé sol-air à sous-projectiles**

(30) Priorité: 11.12.1987 FR 8717286
(71) Demandeur: THOMSON-BRANDT ARMEMENTS, 92516 Boulogne-Billancourt (FR)
(72) Inventeur: Arnaud, Philippe, F-75008 Paris (FR); Winaver, André, F-75008 Paris (FR); Tron, Henri, F-75008 Paris (FR)
(74) Mandataire: Benoit, Monique

(57) **Abrégé**

La présente invention a pour objet un vecteur guidé destiné à l'interception de cibles aériennes.

Le vecteur est guidé, après une phase d'accélaration (I) à l'aide d'un propulseur (P₀) larguable, par un système de pilotage pyrotechnique (P_{I}) et comporte un ensemble (C) de sous-projectiles non guidés, qui sont largués en gerbe (G) dans le voisinage de la cible (H).

## Description

La présente invention a pour objet un vecteur guidé destiné à l'interception de cibles aériennes et qui comporte des sous-projectiles.

Ainsi qu'il est connu, l'interception d'une cible aérienne est rendue difficile notamment par le fait que le guidage doit s'effectuer en trois dimensions et que la vitesse des cibles est grande ; le guidage nécessaire pour amener le vecteur en impact sur la cible est donc délicat à réaliser. Différentes solutions sont connues à cet effet, qui utilisent des dispositifs mécaniques et/ou électroniques sophistiqués pour le guidage à l'impact sur la cible ; pour améliorer la probalité de destruction de la cible, des dispositifs du type fusée de proximité sont prévus, qui permettent l'explosion de la charge emportée par le vecteur quand, à défaut d'impact sur la cible, elle passe dans son environnement immédiat. Ces différents dispositifs présentent le double inconvénient d'être fragiles et de coût élevé.

Le but de la présente invention est de simplifier le système de guidage afin d'abaisser le coût du vecteur et d'augmenter sa disponibilité.

A cet effet, le vecteur est guidé par un système d'impulseurs pyrotechniques et comporte un ensemble de sous-projectiles non guidés, qui sont largués en gerbe dans le voisinage de la cible.

Plus précisément, l'invention a pour objet un vecteur guidé sol-air à sous-projectiles tel que défini à la revendication 1.

D'autres objets, caractéristiques et résultats de l'invention ressortiront de la description suivante, donnée à titre d'exemple non limitatif et illustrée par les figures annexées, qui représentent :
- la figure 1, un schéma d'un mode de réalisation du vecteur selon l'invention ;
- la figure 2, un schéma d'un mode de réalisation du projectile constituant la tête du vecteur selon l'invention ;
- la figure 3, un schéma illustrant le fonctionnement du vecteur selon l'invention.

Sur ces différentes figures, les mêmes références se rapportent aux mêmes éléments.

La figure 1 représente donc de façon schématique un mode de réalisation du vecteur selon l'invention.

Ce vecteur, repéré globalement V, comporte deux parties : une partie repérée P_{R}, formant la tête du vecteur et appelée projectile, et une partie repérée P₀, utilisée comme propulseur du vecteur.

La partie propulseur P₀ comporte essentiellement une enveloppe 10 sensiblement cylindrique, dans laquelle sont disposés des moyens moteur, et un empennage 11 assurant la stabilité du vecteur. Les moyens moteurs sont par exemple constitués comme décrit dans la demande de brevet français n° 2.567.197 au nom de BRANDT-ARMEMENTS. Un récepteur pour les ordres venant du sol, repéré 12, est disposé par exemple sur l'une des ailettes de l'empennage 11 ; il peut être constitué par une antenne.

Un mode de réalisation de la partie projectile P_{R} du vecteur selon l'invention est représentée sur la figure 2.

Le projectile P_{R}se subdivise en deux segments : l'un, repéré C, forme la tête du projectile et contient des sous-projectiles ; l'autre, repéré P_{I}, est utilisé pour le guidage du projectile. Le projectile P_{R} comporte également un empennage, repéré 21, sur lequel on a par exemple disposé un récepteur d'ordres 22 qui peut, comme précédemment, être constitué par une antenne.

Les sous-projectiles de la tête C peuvent être du type flèche à énergie cinétique ou du type à charge explosive.

Les moyens de guidage P_{I} sont des moyens pyrotechniques utilisant par exemple un barillet d'impulseurs pyrotechniques disposé dans la section avant, repérée 23, du segment P_{I}. Un tel système de guidage est par exemple décrit dans la demande de brevet français n° 2.469.345 au nom de THOMSON BRANDT. La section arrière du même segment P_{I} , repérée 24, contient des dispositifs électroniques, des servitudes et des réservoirs d'énergie nécessaires à la commande du vecteur V, à réception des ordres provenant du sol.

Le fonctionnement du vecteur selon l'invention est illustré sur la figure 3.

Le vecteur V est lancé à l'aide de moyens de lancement L selon une ligne de visée 30 pour l'interception d'une cible aérienne mobile H, telle qu'un hélicoptère. Les moyens de lancement peuvent ou non conférer au vecteur V une vitesse initiale ; dans le premier cas, ils peuvent être constitués par exemple par un canon du type canon sans recul. De tels dispositifs sont par exemple décrits dans les demandes de brevet français n° 2.445.509 et 2.531.203 au nom de THOMSON-BRANDT et 2.558.946 au nom de BRANDT-ARMEMENTS.

Dans une première phase, repérée I, le vecteur V est accéléré par l'action de son propulseur P₀ et, ceci, sans correction de trajectoire, sur la ligne de visée initiale 30. Cette phase d'accélération peut se dérouler en plusieurs étapes, typiquement une première étape de forte accélération et une deuxième étape, dite de croisière, à accélération plus faible.

Au début de la phase suivante, repérée II et dite de guidage, le propulseur P₀ est largué, puis, durant toute cette phase, la trajectoire du projectile P_{R} est susceptible d'être corrigée à l'aide du dispositif de guidage P_{I},conformément aux ordres reçus du sol sur le récepteur 22. L'angle de correction peut être fourni par exemple par un dispositif d'écartométrie au sol. Les corrections peuvent être de la sorte déclenchées lorsque nécessaires, à n'importe quel(s) moment(s) de la phase II, utilisant à chaque fois l'un des impulseurs pyrotechniques du barillet dans l'exemple de réalisation donné plus haut ; dans ce dernier cas, le choix de l'impulseur nécessite la connaissance de la position en roulis du projectile, ce qui peut être fourni classiquement par un gyroscope. La trajectoire T du projectile P_{R} se distingue alors de la ligne de visée 30.

Enfin, au début de la troisième phase (III), les sous-projectiles sont éjectés du projectile P_{R}, toujours sur ordre venant du sol, et forment une gerbe G dont l'axe est la continuation de la trajectoire T, les sous-projectiles n'étant pas guidés. L'éjection intervient avant que la distance vecteur-cible soit nulle, la position du vecteur à l'instant du largage étant calculée et/ou mesurée au sol en temps réel (à l'aide d'un télémètre par exemple), l'ordre d'éjection des sous-projectiles étant transmis au vecteur de sorte que le flux des sous-projectiles soit optimal en fonction des critères "probabilité d'atteinte" et "probabilité de destruction en cas d'atteinte".

Il apparaît ainsi que l'utilisation d'une gerbe de sous-projectiles non guidés, donc plus simples que des sous-projectiles guidés, permet de simplifier le système de guidage du vecteur et rend possible l'utilisation d'un système pyrotechnique : en effet, il n'est ici pas nécessaire de donner au vecteur une trajectoire le menant à l'impact sur la cible (H) ou de le munir d'une fusée de proximité.

En outre, le largage de la partie propulseur (P_{R}) avant la phase de guidage (II) permet également d'alléger le dispositif de pilotage.

Enfin, le fait que tous les ordres de guidage et de déclenchement sont reçus du sol et non élaborés à bord du vecteur, ce qui est rendu possible par le fait que la précision requise ici est moindre que pour un guidage à l'impact, contribue également à simplifier le vecteur.

Il est à noter toutefois que, dans le cas où les sous-projectiles sont du type à charge explosive, il est possible, notamment pour améliorer la probabilité de destruction de la cible, de doter tout ou partie des sous-projectiles de fusée de proximité et/ou de système d'explosion télécommandée du sol. Dans le cas où les sous-projectiles sont dotés d'un système d'explosion télécommandée, les explosions de tous les sous-projectiles concernés peuvent être soit simultanées, soit séquentielles ; ce dernier mode de fonctionnement permet d'optimiser le volume des points d'explosion par rapport à la position de la cible.

Il est à noter également que le propulseur P_{O} peut être supprimé dans le cas où les moyens de lancement fournissent au vecteur une énergie suffisante.

## Revendications

1) Vecteur guidé sol-air, caractérisé par le fait qu'il comporte des moyens formant projectile (P_{R}), comportant des moyens de guidage (P_{I}) et une pluralité de sous-projectiles (C) ; les moyens de guidage (P_{I}) comportant des impulseurs pyrotechniques, commandés du sol et assurant, lors d'une phase (II) dite de guidage, la correction de la trajectoire du projectile et son guidage en direction d'une cible (H) ; les sous-projectiles (C) étant du type non guidé et étant largués en gerbe (G) dans le voisinage de la cible (H), sur commande du sol.

2) Vecteur selon la revendication 1, caractérisé par le fait que les impulseurs pyrotechniques sont disposés en barillet dans le projectile, que le vecteur comporte des moyens de détermination de la position en roulis du projectile et que les impulseurs sont commandés indépendamment les uns des autres pour assurer ladite correction de trajectoire.

3) Vecteur selon l'une des revendications précédentes, caractérisé par le fait qu'il comporte en outre des moyens propulseurs (P₀) assurant la propulsion du vecteur (V) dans une première phase (I) de sa trajectoire, après son lancement et avant la phase de guidage (II).

4) Vecteur selon la revendication 3, caractérisé par le fait que les moyens propulseurs (P_{O}) sont largués à la fin de la première phase.

5) Vecteur selon l'une des revendications précédentes, caractérisé par le fait que les sous-projectiles (C) sont du type à énergie cinétique.

6) Vecteur selon l'une des revendications 1 à 4, caractérisé par le fait que les sous-projectiles (C) sont du type à charge explosive.

7) Vecteur selon la revendication 6, caractérisé par le fait que chacun des sous-projectiles comporte des moyens assurant son explosion sur commande reçue du sol.

8) Vecteur selon la revendication 7, caractérisé par le fait que l'explosion des sous-projectiles est commandée simultanément ou séquentiellement.
